# EUROPÄISCHE PATENTSCHRIFT

(11) **EP 4 021 624 B1**
(45) Veröffentlichungstag und Bekanntmachung des Hinweises auf die Patenterteilung: **02.07.2025**
(21) Anmeldenummer: 20820884.3
(22) Anmeldetag: 07.12.2020
(51) Int. Cl.: B01F 27/052, B01F 27/1145

(54) **RÜHRWERK**
AGITATOR
AGITATEUR

(30) Priorität: 16.12.2019 DE 102019134449
(43) Veröffentlichungstag der Anmeldung: 06.07.2022
(73) Patentinhaber: Baier, Werner, 94530 Auerbach-Loh (DE)
(72) Erfinder: Baier, Werner, 94530 Auerbach-Loh (DE)
(74) Vertreter: Wolf, Gerhard
(86) Internationale Anmeldenummer: PCT/EP2020/084865
(87) Internationale Veröffentlichungsnummer: WO 2021/122099

(56) Entgegenhaltungen:
- EP-A1- 2 886 278
- EP-B1- 2 886 278
- WO-A1-2009/079682
- DE-U1- 202013 000 516
- US-A- 2 552 972
- US-A1- 2006 268 659

## Beschreibung

Die Erfindung betrifft ein Rührwerk zum Mischen von Materialien im handwerklichen Bereich wie beispielsweise Kleber, Mörtel etc.

Rührwerke zum Mischen von Materialien sind bereits bekannt, beispielsweise aus der Druckschrift DE 20 2013 000 516 U1. Sie weisen ein Rührorgan und einen vom Rührorgan abstehenden Schaft auf. Über den Schaft lässt sich das Rührwerk mit einer Antriebseinheit koppeln, mittels der das Rührwerk in Rotation versetzt werden kann.

Zum Rühren bzw. Durchmischen von Materialien wird das Rührwerk in einen Behälter eingebracht, in dem das zu durchmischende Material enthalten ist. Beim Durchmischen kommt das Rührwerk zumindest zeitweise mit dem Boden des Behälters in Berührung, um auch das am Boden befindliche Material dem Mischvorgang zu unterziehen.

Problematisch dabei ist, dass das Rührorgan freiendseitig durch den Kontakt mit dem Boden des Behälters relativ schnell verschleißt, was die Lebensdauer des Rührwerks wesentlich verkürzt.

Ausgehend hiervon ist es Aufgabe der Erfindung, ein Rührwerk anzugeben, das trotz einfacher und kostengünstiger Herstellung eine hohe Haltbarkeit bzw. Lebensdauer aufweist.

Die Aufgabe wird durch ein Rührwerk mit den Merkmalen des unabhängigen Patentanspruchs 1 gelöst. Bevorzugte Ausführungsformen sind Gegenstand der Unteransprüche.

Gemäß einem ersten Aspekt bezieht sich die Erfindung auf ein Rührwerk, das für das Durchmischen von Baumaterialien wie beispielsweise Fliesenkleber oder Mörtel ausgebildet ist. Das Rührwerk umfasst ein Rührorgan und einen vom Rührorgan abstehenden Schaft. Das Rührorgan weist zumindest einen Grundabschnitt und zumindest einen Wendelabschnitt auf, der vom Grundabschnitt ausgehend zumindest abschnittsweise gewendelt um den Schaft herum verläuft. Vorzugsweise ist der Wendelabschnitt im Bereich eines freien Endes am Schaft festgelegt. An der dem Schaft gegenüberliegenden Unterseite des Grundabschnitts ist ein Verschleißteil lösbar befestigt ist, das bei Bedarf auswechselbar ist.

Das Rührorgan ist als Rührkorb ausgebildet. Der Rührkorb zeichnet sich dadurch aus, dass der Wendelabschnitt - abgesehen von seinen Befestigungspunkten - beabstandet zu dem Schaft ist, so dass sich zwischen dem Schaft und dem Wendelabschnitt ein Zwischenraum bildet, durch den hindurch das zu durchmischende Material gefördert werden kann.

Das Verschleißteil ist an dem freien Ende des Rührkorbs vorgesehen, so dass es bei einem Rührvorgang gegenüber dem Bodenbereich eines Behältnisses, in dem der Rührvorgang stattfindet, zur Anlage gelangt. In anderen Worten bildet das Verschleißteil ein freies Ende des Rührwerks und kommt somit mit dem Rührbehälter, in dem der Mischvorgang häufig in Berührung, was zu Reibung und damit Abnutzung des Verschleißteils führt.

Der Grundabschnitt ist ringförmig und/oder umfangsseitig geschlossen ausgebildet. Zudem ist das Verschleißteil ringförmig mit zumindest einer Innenöffnung ausgebildet, so dass das zu durchmischende Material bei Rotation durch die Innenöffnung des Verschleißteils hindurch nach oben gefördert werden kann.

Der technische Vorteil des Rührwerks besteht darin, dass durch das auswechselbare Verschleißteil die Lebensdauer des Rührwerks nicht durch den schnell abnutzenden unteren Bereich des Rührorgans, der häufig mit dem Boden des Behälters, in dem der Rührvorgang stattfindet, in Berührung kommt, begrenzt ist, sondern nach dem Auswechseln des Verschleißelements das Rührwerk weiter verwendet werden kann.

Der Außendurchmesser des Verschleißteils kann größer als der Außendurchmesser des Grundabschnitts gewählt sein, um auch außenumfangsseitig einen Verschleißschutz für den Grundabschnitt bereit zu stellen.

Gemäß einem Ausführungsbeispiel ist das Verschleißteil durch zumindest eine einen Formschluss und/oder Kraftschluss herstellende Verbindungsstelle mit dem Grundabschnitt verbindbar. Dadurch kann eine Auswechselbarkeit des Verschleißteils bei gleichzeitig hinreichend guter Fixierung des Verschleißteils am Grundabschnitt sichergestellt werden.

Gemäß einem Ausführungsbeispiel ist das Verschleißteil durch mehrere winkelmäßig verteilt angeordnete Verschraubungen lösbar am Grundabschnitt befestigt. Dadurch kann das Verschleißteil fest, aber bei Bedarf lösbar, an dem Grundabschnitt befestigt werden.

Gemäß einem Ausführungsbeispiel sind am Grundabschnitt mehrere Öffnungen vorgesehen. Die Öffnungen sind vorzugsweise Bohrungen, die den Grundabschnitt vollständig durchdringen, und zwar in einer Richtung parallel oder im Wesentlichen parallel zum Schaft. Am Verschleißteil sind mehrere Innengewinde aufweisende Öffnungen, beispielsweise in Form von Sacklöchern, vorgesehen. Hierbei korrespondiert jeweils eine Öffnung des Grundabschnitts und eine Öffnung des Verschleißteils vorzugsweise derart miteinander, dass durch die Öffnung des Grundabschnitts hindurch jeweils eine Schraube in ein Innengewinde des Verschleißteils einschraubbar ist. Dadurch kann eine technisch einfache und stabile Befestigung des Verschleißteils am Grundabschnitt erreicht werden.

Gemäß einem Ausführungsbeispiel stehen die Schraubenköpfe der Schrauben über die Oberseite des Grundabschnitts über. Dies birgt den Vorteil, dass die Schraubverbindung durch Abschleifen oder Abtrennen der Schraubenköpfe der Schrauben deaktiviert werden kann, was vorteilhaft ist, da die Schraubverbindung durch die Verwendung des Rührwerks in aushärtenden Materialien häufig Materialrückstände aufweisen, die ein herkömmliches Lösen der Schraubverbindungen nicht möglich macht.

Gemäß einem Ausführungsbeispiel stehen von dem Verschleißteil mehrere Gewindebolzen nach oben hin ab. Am Grundabschnitt sind mehrere Öffnungen vorgesehen. Die Gewindebolzen korrespondieren mit den Öffnungen des Grundabschnitts derart, dass jeweils ein Gewindebolzen durch eine Öffnung des Grundabschnitts hindurchführbar ist, so dass mittels einer auf dem Gewindebolzen aufgebrachten Mutter das Verschleißteil am Grundabschnitt festlegbar ist. Dadurch wird eine alternative Befestigungsmöglichkeit geschaffen, die wiederum die Möglichkeit bietet, dass die Schraubverbindung durch Abschleifen oder Abtrennen der Gewindebolzen samt Muttern deaktiviert werden kann.

Gemäß einem Ausführungsbeispiel ist das Verschleißteil aus Metall, insbesondere einem Hartmetall gefertigt ist. Dadurch kann das Verschleißen des Verschleißteils wesentlich reduziert werden.

Alternativ kann das Verschleißteil auch aus Kunststoff, beispielsweise Hartkunststoff gefertigt sein, insbesondere einem Kunststoff mit einer Shore-D-Härte größer als 75.

Die Ausdrücke "näherungsweise", "im Wesentlichen" oder "etwa" bedeuten im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: beispielhaft ein Rührwerk in einer seitlichen, teilweise geschnittenen Darstellung; und
- Fig. 2: beispielhaft eine Draufsichtdarstellung von oben auf den Grundabschnitt.

Figur 1 zeigt ein Rührwerk 1. Das Rührwerk 1 weist ein Rührorgan 2 auf, mittels dem Materialien, insbesondere Baumaterialien wie Fliesenkleber, Mörtel oder sonstige aus Feststoffen und flüssigen Bestandteilen bestehende Mischungen gemischt bzw. gerührt werden können. Um das Rührwerk 1 in Rotation versetzen zu können, weist das Rührwerk 1 einen Schaft 3 auf, der länglich ausgebildet ist und dessen Längsachse die Rotationsachse des Rührwerk 1 bildet.

Das Rührorgan 2 umfasst einen Grundabschnitt 2.1 und zumindest einen, im gezeigten Ausführungsbeispiel ein Paar von Wendelabschnitten 2.2, die vom Grundabschnitt 2.1 nach oben hin abstehen und gewendet um den Schaft 3 herum verlaufen. Die Wendelabschnitte 2.2 sind vorzugsweise im Bereich deren erster freien Enden mit dem Grundabschnitt 2.1 und im Bereich deren zweiter freien Enden mit dem Schaft 3 verbunden.

Der Grundabschnitt 2.1 ist beispielsweise in sich geschlossen ausgebildet und verläuft in einer Ebene senkrecht zur Längsachse des Schafts 3. Der Grundabschnitt 2.1 kann beispielsweise ringförmig, insbesondere kreisringförmig, ausgebildet sein. Der Schaft 3 ist vorzugsweise zentriert in Bezug auf den Grundabschnitt 2.1 vorgesehen.

Die Verbindung des Schafts 3 mit dem Grundabschnitt 2.1 erfolgt vorzugsweise über eine Querstrebe 2.3, die senkrecht oder im Wesentlichen senkrecht zum Schaft 3 verläuft. Die Querstrebe 2.3 ist vorzugsweise freiendseitig jeweils mit einander gegenüberliegenden Bereichen des Grundabschnitts 2.1 verbunden. Dadurch wird erreicht, dass die über den Schaft 3 eingeleiteten Rotationskräfte auf den Grundabschnitt 2.1 übertragen werden.

Um die Haltbarkeit des Rührwerks 1 zu erhöhen, ist am Grundabschnitt 2.1 ein Verschleißteil 4 vorgesehen. Das Verschleißteil 4 ist unterseitig, d.h. auf der dem Schaft 3 gegenüberliegenden Seite des Grundabschnitts 2.1 angeordnet, so dass es bei einem Rührvorgang gegenüber dem Bodenbereich eines Behältnisses zur Anlage gelangt. Dadurch wird zunächst das Verschleißteil 4 durch die Reibung verschlissen und nicht der Grundabschnitt 2.1 selbst.

Das Verschleißteil 4 kann mit unterschiedlichen Befestigungsmaßnahmen an den Grundabschnitt 2.1 lösbar fixiert sein und damit ausgewechselt werden. Die Befestigung kann beispielsweise durch Verschrauben, Verhaken, Verklemmen oder sonstige kraft- und/oder formschlüssige Verbindungen hergestellt werden.

Im gezeigten Ausführungsbeispiel ist das Verschleißteil 4 an dem Grundabschnitt 2.1 mittels Verschraubungen befestigt. Hierbei weist der Grundabschnitt 2.1 mehrere Öffnungen auf, durch die hindurch jeweils eine Schraube 6 hindurchführbar ist. In dem Verschleißteil 4 sind im gezeigten Ausführungsbeispiel mehrere sacklochartige Öffnungen 4.2 vorgesehen, wobei jeweils eine Öffnung 4.2 des Verschleißteils 4 mit einer Öffnung des Grundabschnitts 2.1 korrespondiert. In den Öffnungen 4.2 des Verschleißteils 4 ist jeweils ein Innengewinde vorgesehen, so dass eine Schraube 6, die durch die Öffnung des Grundabschnitts 2.1 hindurch reicht, in dieses Innengewinde einschraubbar ist und damit das Verschleißteil 4 am Grundabschnitt 2.1 fixiert wird.

Die Schraubenköpfe 6.1 der Schrauben 6 stehen vorzugsweise oberseitig vom Grundabschnitt 2.1 vor, wobei "oberseitig" die Richtung angibt, in dies sich das freie Ende des Schafts 3 befindet. Dies hat den Vorteil, dass zum Austauschen des Verschleißteils 4 die Schraubenköpfe 6.1 entfernt werden können, beispielsweise durch Abschleifen, und anschließend das Verschleißteil 4 vom Grundabschnitt 2.1 gelöst werden kann. Dies erleichtert das Austauschen des Verschleißteils 4 entscheidend, da das Rührorgan 2 aufgrund einer Vielzahl von Mischvorgängen häufig mit Materialresten belegt ist und auf diese Weise ein technisch sehr einfaches Lösen des Verschleißteils 4 vom Grundabschnitt 2.1 möglich ist.

In einer alternativen Ausgestaltung ist es möglich, dass am Verschleißteil 4 mehrere nach oben hin abstehenden Gewindebolzen vorgesehen sind. Diese Gewindebolzen sind derart am Verschleißteil 4 vorgesehen, dass beim Anbringen des Verschleißteils 4 an den Grundabschnitt 2.1 jeweils ein Gewindebolzen durch eine Öffnung des Grundabschnitt 2.1 hindurch geführt wird, und zwar derart, dass jeweils ein Abschnitt des Gewindebolzens oberseitig über dem Grundabschnitt 2.1 übersteht. Über die überstehenden Teile der Gewindebolzens kann jeweils eine Mutter aufgeschraubt werden, um das Verschleißteil 4 am Grundabschnitt 2.1 zu befestigen. Auch bei dieser Ausführungsform ist es möglich, das Verschleißteil 4 auf technisch einfache Weise vom Grundabschnitt 2.1 zu lösen, indem der überstehende Teil des Gewindebolzens bzw. eine darauf befindliche Mutter entfernt und das Verschleißteil 4 anschließend vom Grundabschnitt 2.1 getrennt wird.

Das Verschleißteil 4 ist vorzugsweise, wie in Figur 2 gezeigt, ringförmig, insbesondere kreisringförmig, mit einer Innenöffnung 4.1 ausgebildet. Vorzugsweise ist die Außenkontur des Verschleißteils 4 an die Außenkontur des Grundabschnitt 2.1 angepasst. Darunter ist insbesondere zu verstehen, dass das Verschleißteil 4 außenumfangseitig gegenüber dem Grundabschnitt 2.1 vorsteht, so dass auch außenumfangsseitig ein Verschleißschutz für den Grundabschnitt 2.1 besteht.

Das Verschleißteil 4 ist vorzugsweise aus Metall gebildet, insbesondere aus einem Hartmetall. Jedoch sind auch andere Materialien für das Verschleißteil 4 denkbar, beispielsweise ein Verschleißteil aus Kunststoff, insbesondere aus einem Kunststoff mit einer Shore-D-Härte größer als 75 (Hartkunststoff).

Die Erfindung wurde voranstehend an Ausführungsbeispielen beschrieben. Es versteht sich, dass zahlreiche Änderungen sowie Abwandlungen möglich sind, ohne dass dadurch der durch die Patentansprüche definierte Schutzbereich verlassen wird.

### Bezugszeichenliste

- 1: Rührwerk
- 2: Rührorgan
- 2.1: Grundabschnitt
- 2.2: Wendelabschnitt
- 2.3: Querstrebe
- 3: Schaft
- 4: Verschleißteil
- 4.1: Innenöffnung
- 4.2: Öffnung
- 5: Verschraubung
- 6: Schraube
- 6.1: Schraubenkopf

## Patentansprüche

1. Rührwerk für Baumaterialien wie Fliesenkleber oder Mörtel umfassend ein Rührorgan (2) und einen vom Rührorgan (2) abstehenden Schaft (3), wobei das Rührorgan (2) zumindest einen Grundabschnitt (2.1) und zumindest einen Wendelabschnitt (2.2) aufweist, der vom Grundabschnitt (2.1) ausgehend zumindest abschnittsweise gewendelt um den Schaft (3) herum verläuft, **dadurch gekennzeichnet, dass** an der dem Schaft (3) gegenüberliegenden Unterseite des Grundabschnitts (2.1) ein Verschleißteil (4) lösbar befestigt ist, das bei Bedarf auswechselbar ist, wobei das Rührorgan als Rührkorb ausgebildet ist, dass das Verschleißteil an dem freien Ende des Rührkorbs vorgesehen ist, so dass es bei einem Rührvorgang gegenüber dem Bodenbereich eines Behältnisses, in dem der Rührvorgang stattfindet, zur Anlage gelangt, dass der Grundabschnitt (2.1) ringförmig und/oder umfangsseitig geschlossen ausgebildet ist und dass das Verschleißteil (4) ringförmig mit zumindest einer Innenöffnung (4.1) ausgebildet ist, so dass das zu durchmischende Material bei Rotation durch die Innenöffnung des Verschleißteils hindurch nach oben gefördert werden kann.

2. Rührwerk nach Anspruch 1, **dadurch gekennzeichnet, dass** das Verschleißteil (4) durch zumindest eine einen Formschluss und/oder Kraftschluss herstellende Verbindungsstelle mit dem Grundabschnitt (2.1) verbindbar ist.

3. Rührwerk nach einem der vorhergehenden Ansprüche, **dadurch gekennzeichnet, dass** das Verschleißteil (4) durch mehrere winkelmäßig verteilt angeordnete Verschraubungen (5) lösbar am Grundabschnitt (2.1) befestigt ist.

4. Rührwerk nach einem der vorhergehenden Ansprüche, **dadurch gekennzeichnet, dass** am Grundabschnitt (2.1) mehrere Öffnungen vorgesehen sind, dass am Verschleißteil (4) mehrere Innengewinde aufweisende Öffnungen (4.2) vorgesehen sind und dass jeweils eine Öffnung des Grundabschnitts (2.1) und des Verschleißteils (4) derart miteinander korrespondiert, dass durch die Öffnung des Grundabschnitts (2.1) hindurch jeweils eine Schraube (6) in ein Innengewinde des Verschleißteils (4) einschraubbar ist.

5. Rührwerk nach Anspruch 4, **dadurch gekennzeichnet, dass** Schraubenköpfe (6.1) der Schrauben (6) über die Oberseite des Grundabschnitts (2.1) überstehen.

6. Rührwerk nach einem der vorhergehenden Ansprüche, **dadurch gekennzeichnet, dass** von dem Verschleißteil (4) mehrere Gewindebolzen nach oben hin abstehen, dass am Grundabschnitt (2.1) mehrere Öffnungen vorgesehen sind und dass die Gewindebolzen mit den Öffnungen des Grundabschnitts (2.1) derart korrespondieren, dass jeweils ein Gewindebolzen durch eine Öffnung des Grundabschnitts (2.1) hindurchführbar ist, so dass mittels einer auf dem Gewindebolzen aufgebrachten Mutter das Verschleißteil (4) am Grundabschnitt (2.1) festlegbar ist.

7. Rührwerk nach einem der vorhergehenden Ansprüche, **dadurch gekennzeichnet, dass** das Verschleißteil (4) aus Metall gefertigt ist.

8. Rührwerk nach Anspruch 7, **dadurch gekennzeichnet, dass** das Verschleißteil (4) aus Hartmetall gefertigt ist.

## Claims

1. Agitator for building materials such as tile adhesive or mortar, comprising an agitator element (2) and a shaft (3) protruding from the agitator element (2), the agitator element (2) having at least one base portion (2.1) and at least one spiral portion (2.2) which proceeds from the base portion (2.1) and runs in a spiral around the shaft (3), at least in sections, **characterized in that** a wear part (4) is detachably fastened to the lower face of the base portion (2.1) opposite to the shaft (3), which wear part can be replaced if necessary, the stirring element being designed as a stirring basket, the wear part being provided at the free end of the stirring basket so that, during a stirring process, it comes into abutment at the bottom area of a container in which the stirring process takes place, the base portion (2.1) being designed in such a way that it is ring-shaped and/or circumferentially closed, and the wear part (4) being designed in ring-shaped fashion with at least one inner opening (4.1) so that the material to be mixed can be conveyed upwards through the inner opening of the wear part during rotation.

2. Agitator according to claim 1, **characterized in that** the wear part (4) can be connected to the base portion (2.1) by at least one connection point that creates an interlocking connection and/or force-locking connection.

3. Agitator according to any one of the preceding claims, **characterized in that** the wear part (4) is detachably fastened to the base portion (2.1) by means of a plurality of screw connections (5) which are arranged in such a way that they are distributed at angles to one another.

4. Agitator according to any one of the preceding claims, **characterized in that** the base portion (2.1) is provided with a plurality of openings, **in that** the wear part (4) is provided with a plurality of openings (4.2) having internal threads, and **in that** in each case one opening of the base portion (2.1) and one opening of the wear part (4) correspond to one another in such a way that one screw (6) each can be screwed through the opening of the base portion (2.1) into an internal thread of the wear part (4).

5. Agitator according to claim 4, **characterized in that** screw heads (6.1) of the screws (6) protrude beyond the upper face of the base portion (2.1).

6. Agitator according to any one of the preceding claims, **characterized in that** a plurality of threaded bolts protrude upwards from the wear part (4), **in that** the base portion (2.1) is provided with a plurality of openings, and **in that** the threaded bolts correspond to the openings of the base portion (2.1) in such a way that in each case a threaded bolt can be passed through an opening of the base portion (2.1) so that the wear part (4) can be fixed to the base portion (2.1) by means of a nut applied to the threaded bolt.

7. Agitator according to any one of the preceding claims, **characterized in that** the wear part (4) is made of metal.

8. Agitator according to claim 7, **characterized in that** the wear part (4) is made of carbide.

## Revendications

1. Agitateur pour matériaux de construction tels que colle à carrelage ou mortier, comprenant un organe d'agitation (2) et une tige (3) faisant saillie de l'organe d'agitation (2), l'organe d'agitation (2) présentant au moins une portion de base (2.1) et au moins une portion hélicoïdale (2.2) qui, partant de la portion de base (2.1), s'étend au moins localement en hélice autour de la tige (3),
**caractérisé en ce que**
une pièce d'usure (4) est fixée de manière amovible sur la face inférieure de la portion de base (2.1) opposée à la tige (3), pièce qui peut être remplacée en cas de besoin, l'organe d'agitation étant conçu comme un panier d'agitation, **en ce que** la pièce d'usure est prévue à l'extrémité libre du panier d'agitation de manière à venir en appui, lors d'une opération d'agitation, contre la zone de fond d'un récipient dans lequel s'effectue l'opération d'agitation, **en ce que** la portion de base (2.1) est de forme annulaire et/ou est fermée sur sa périphérie, et **en ce que** la pièce d'usure (4) est de forme annulaire avec au moins une ouverture intérieure (4.1), de sorte que le matériau à mélanger peut être transporté vers le haut à travers l'ouverture intérieure de la pièce d'usure, lors de la rotation.

2. Agitateur selon la revendication 1,
**caractérisé en ce que** la pièce d'usure (4) peut être reliée à la portion de base (2.1) par au moins un emplacement de liaison qui assure une liaison par complémentarité de forme et/ou une liaison par adhérence.

3. Agitateur selon l'une des revendications précédentes,
**caractérisé en ce que** la pièce d'usure (4) est fixée de manière amovible à la portion de base (2.1) par plusieurs vissages (5) répartis angulairement.

4. Agitateur selon l'une des revendications précédentes,
**caractérisé en ce que** plusieurs ouvertures sont prévues sur la portion de base (2.1), **en ce que** plusieurs ouvertures (4.2) taraudées sont prévues sur la pièce d'usure (4), et **en ce qu'**une ouverture respective de la portion de base (2.1) et de la pièce d'usure (4) correspondent l'une à l'autre de telle sorte qu'une vis respective (6) peut être vissée dans un taraudage de la pièce d'usure (4) à travers l'ouverture de la portion de base (2.1).

5. Agitateur selon la revendication 4,
**caractérisé en ce que** les têtes de vis (6.1) des vis (6) dépassent de la face supérieure de la portion de base (2.1).

6. Agitateur selon l'une des revendications précédentes,
**caractérisé en ce que** plusieurs boulons filetés font saillie de la pièce d'usure (4) vers le haut, **en ce que** plusieurs ouvertures sont prévues sur la portion de base (2.1), et **en ce que** les boulons filetés correspondent aux ouvertures de la portion de base (2.1) de telle sorte qu'un boulon fileté respectif peut être passé à travers une ouverture de la portion de base (2.1), de telle sorte que la pièce d'usure (4) peut être fixée à la portion de base (2.1) au moyen d'un écrou placé sur le boulon fileté.

7. Agitateur selon l'une des revendications précédentes,
**caractérisé en ce que** la pièce d'usure (4) est fabriquée en métal.

8. Agitateur selon la revendication 7,
**caractérisé en ce que** la pièce d'usure (4) est fabriquée en métal dur.
